# EUROPÄISCHE PATENTSCHRIFT

(11) **EP 1 659 216 B1**
(45) Veröffentlichungstag und Bekanntmachung des Hinweises auf die Patenterteilung: **05.03.2008**
(21) Anmeldenummer: 05025312.9
(22) Anmeldetag: 19.11.2005
(51) Int. Cl.: D21F 3/08, D21G 1/02

(54) **Walze für die Herstellung von Bahnmaterial, vorzugsweise für die Entwässerung von Papierstoff**
Roll for the production of a web, in particular for the dewatering of pulp
Rouleau pour la production d'un matériau en bande, en particulier pour l'essorage de matière cellulosique

(30) Priorität: 19.11.2004 DE 102004057480
(43) Veröffentlichungstag der Anmeldung: 24.05.2006
(73) Patentinhaber: Schäfer KG, 71272 Renningen (DE)
(72) Erfinder: Schäfer, Karl-Ulrich, 70195 Stuttgart (DE)
(74) Vertreter: Lindner, Michael

(56) Entgegenhaltungen:
- DE-A1- 2 050 626
- DE-A1- 19 506 301
- GB-A- 233 523
- US-A- 5 176 940

## Beschreibung

Die Erfindung betrifft eine Entwässerungswalze gemäß dem Oberbegriff des Anspruchs 1, wie sie für die Entwässerung der für die Herstellung von Papier, Karton und Zellstoff benötigten Aufschlämmung von Faserstoffen genutzt wird, beispielsweise sogenanntem Tissue-Material, aus welchem saugfähige und weiche Küchentücher odgl. gemacht werden, oder papierähnlichem Material wie Karton. Insbesondere ist die Walze für den Einsatz in der Nasspresse einer Papiermaschine ausgebildet, vgl. US 5 176 940 A.

Da derartige Walzentypen meist einer hohen Linienlast unterliegen, besteht bei gerillten Beschichtungen eine Einengung der möglichen Beschichtungshärten: Um das nicht zulässige Schließen (Zusammendrücken) der Rillen unter Last zu verhindern, werden je nach Linienlast relativ harte Bezüge eingesetzt, die technologisch für eine optimale Entwässerung häufig eine ungünstige Lösung darstellen. Besser wären in vielen Papiermaschinen, besonders auch vorgenannten Maschinen für Tissue-Material, relativ weiche Bezüge mit einer Härte im Bereich 70 bis 90° Shore A, die bei einer definierten Linienlast zu vorteilhaften, längeren Presszonen führen, sogenannten breiteren Pressnips. Solche Materialien sind aber nicht ausreichend verschleißfest oder bei ausreichender Verschleißfestigkeit nicht ausreichend elastisch und/oder können wegen der oben geschilderten Zusammenhänge nicht gerillt werden.

### Aufgabe und Lösung

Der Erfindung liegt die Aufgabe zugrunde, eine eingangs genannte Walze zu schaffen, mit welcher die Probleme des Standes der Technik vermieden werden können und insbesondere das Entwässern von Papierstoff für Tissue-Material effektiver und schonender für den Faserverbund vor sich geht und die Walzen gleichzeitig höhere Standzeiten haben.

Gelöst wird diese Aufgabe durch eine Walze mit den Merkmalen des Anspruchs 1. Vorteilhafte sowie bevorzugte Ausgestaltungen der Erfindung sind Gegenstand der weiteren Ansprüche und werden im folgenden näher erläutert. Der Wortlaut der Ansprüche wird durch ausdrückliche Bezugnahme zum Inhalt der Beschreibung gemacht.

Erfindungsgemäß ist vorgesehen, dass die Walze mehrere Schichten aufweist bzw. die äußeren Schichten einer Walze bzw. einer Art Funktionsbelag eines Walzenbezugs in zwei Schichten aufgeteilt werden. Eine äußere bzw. äußerste Schicht ist dabei relativ hart und verschleißfest. Darin können Bohrungen und/oder Vertiefungen vorgesehen sein, welche insbesondere für den Abtransport von Wasser aus dem gepressten Bahnmaterial ausgebildet sind. Die äußere Schicht mit einer Harte von 80° bis 98° Shore A, insbesondere 90° bis 98° Shore A ist auf eine relativ weiche innere Schicht aufgebracht. Die innere Schicht und die äußere Schicht bestehen dabei vorteilhaft aus Vollmaterial.

Gegenstand der Erfindung ist also vor allem der Funktionsbelag, der aufgeteilt wird in eine innen liegende weichere Schicht, die für den wünschenswerten breiteren Nip sorgt und in eine härtere äußere Schicht, die die höhere Verschleißfestigkeit und die Möglichkeit der zusätzlichen Rillung bietet. Aufgrund ihrer höheren Härte besteht kein Risiko des Schließens der Rille unter Belastung. Gleichzeitig bietet diese härtere Schicht eine im Vergleich zur weicheren inneren Schicht eine höhere Verschleißfestigkeit.

Die Aufteilung ist unabhängig von teilweise mehrschichtigen, dünnen Bindelagen oder verbindenden Zwischenschichten, die eingesetzt werden, um beispielsweise eine stabile Bindung der Beschichtungen an einen Metallkern odgl. zu gewährleisten. Dabei wird der hohe E-Modul-Sprung zwischen Metall und elastischem Bezug stufenweise "abgemildert" bzw. angepasst. Eventuell verwendete Bindelagen oder Zwischenschichten sind nicht Gegenstand der Erfindung.

Dieser Aufbau, unter dem noch andere Schichten vorhanden sein können, ermöglicht es durch die äußere harte Schicht, darin die Bohrungen bzw. Vertiefungen oder Rillen gut und in definiertem Maß einzubringen. Die Standzeiten werden durch die die Außenschicht bildende harte und widerstandsfähige Schicht erhöht, da sich die harte Schicht nicht so schnell abnutzt. Die darunter liegende weiche Schicht bestimmt in gro-βem Maß die gewünschte Flexibilität bzw. Nachgiebigkeit der Walze, also auch den entstehenden Nip. Insgesamt wird somit eine an sich relativ weiche Walze bereitgestellt, wie es in etwa der inneren Schicht entspricht, welche an der Außenseite jedoch eine relativ harte Schicht aufweist. Somit ist sie vor direktem Verschleiß oder Abnutzung gut geschützt. Die resultierenden Eigenschaften können über die jeweiligen Parameter der einzelnen Schichten wie Material, Materialhärte und Schichtdicke eingestellt werden, auf welche nachfolgend noch genauer eingegangen wird.

Die Definitionen äußere Schicht und innere Schicht sollen im Zusammenhang mit dieser Anmeldung bedeuten, dass die äußere Schicht die außenliegende und somit äußerste Schicht ist. Innere Schicht bedeutet eine unter der äußeren Schicht liegende Schicht. Vorteilhaft liegt sie direkt darunter, dies muss jedoch nicht zwangsläufig so sein. Auch hier könnten sehr dünne Zwischenschichten vorgesehen sein, welche jedoch die Elastizitätseigenschaften nicht wesentlich beeinflussen. So kann die Verbindung der beiden Schichten über geeignete, mit 20 µm bis 1,5 mm sehr dünne Zwischenschichten erfolgen, die durch Streichen oder Sprühen aufgetragen werden. Sie können elastomere oder direkte chemische Brückenbildung zwischen den Schichten bewirken.

In vorteilhafter Ausgestaltung der Erfindung ist es möglich, dass Bohrungen bzw. Vertiefungen oder Rillen lediglich in der äußeren Schicht vorgesehen sind. Sie können beispielsweise bei Presswalzen bis zur darunter liegenden inneren Schicht reichen, vorteilhaft jedoch nicht in diese hinein. So kann verhindert werden, dass sich beim Zusammenpressen die Rillen schließen, insbesondere bei einem Zusammenpressen mit hohen Drücken. Bei Saugwalzen können die Vertiefungen unter Umständen durch die äußere Schicht hindurch reichen, unter Umständen bis in das Innere des Walzenkerns.

Zumindest die äußere Schicht sollte vorteilhaft aus Werkstoffen auf Basis von Natur- und Synthesekautschuken, Verschnitte verschiedener Kautschuke und/oder Polyurethan bestehen. Insbesondere kann Gummi verwendet werden, vorzugsweise Vollgummi.

Von großem Vorteil ist es, auch die innere Schicht aus einem vorgenannten Material bzw. Gummi herzustellen. Es sind auch Kombinationen aus kautschukbasierenden inneren Schichten und Polyurethan-Deckschichten als äußere Schichten möglich.

Die relativ weiche innere Schicht kann eine Härte von 40° bis 90° Shore A aufweisen, vorzugsweise 60° bis 85° Shore A. Dadurch kann ein deutlicher Unterschied in der Härte der beiden Schichten erreicht werden, welcher die jeweils gewünschten Eigenschaften bewirkt.

Zusätzlich zu der unterschiedlichen Härte der Schichten kann und sollte die Dicke unterschiedlich sein. Die äußere Schicht sollte dünner sein als die innere Schicht, beispielsweise eine Dicke von 3 bis 15mm aufweisen, vorteilhaft in einem Bereich zwischen 5 und 10mm liegen. Die innere Schicht sollte zwar dicker sein als die äußere, insgesamt kann sie in einem Bereich von etwa 5 bis 50mm liegen, vorteilhaft 10 bis 30mm. Dies bedeutet, dass die innere Schicht allgemein in etwa zwei bis fünfmal so dick sein kann wie die äußere. Die absoluten Dicken sind selbstverständlich auch vom Gesamtdurchmesser der Walze abhängig.

Für den tragenden Aufbau der Walze ist vorteilhaft ein Metallkern oder Metallkörper vorgesehen, auf welchen der Schichtaufbau aufgebracht ist. Dabei kann zwischen tragendem Kern und der inneren weichen Schicht noch eine Zwischenschicht vorgesehen sein. Auch diese Zwischenschicht kann aus Gummi bestehen. Eine Anpassung der Materialeigenschaften zwischen hartem Metall und relativ weicher innerer Schicht wird besonders dann vorteilhaft durch die Zwischenschicht erreicht, wenn ihre Härte über derjenigen der weichen inneren Schicht liegt. Beispielsweise kann sie in etwa in dem Bereich der Härte der äuβeren Schicht liegen, wodurch vorteilhaft die Anzahl der benötigten Materialien für die Schichtherstellung gering gehalten werden kann. Die Zwischenschicht kann auch dünner sein als die weiche innere Schicht, da sie lediglich für die Anpassung der inneren Schicht an den Stahlkern oder Stahlkörper vorgesehen ist, nicht jedoch zur Beeinflussung der Gesamt-Eigenschaften der Walze hinsichtlich Flexibilität oder dergleichen.

Die Schichten werden nacheinander auf die Walze oder den Kern aufgebracht. Ein Gummimaterial wird vorteilhaft auf die darunterliegende Schicht aufvulkanisiert. So lassen sich insbesondere bei Verbindungen von Gummi zu Gummi wie auch zu Metall besonders haltbare Verbände schaffen.

Eine vorbeschriebene Walze wird vorteilhaft bei der Entwässerung der für die Herstellung von Papier, Karton und Zellstoff benötigten Aufschlämmung von Faserstoffen verwendet, vorzugsweise von Tissue-Material, Papierstoff oder papierähnlichem Material. Vor allem bei diesen weichen Materialien kommt die Flexibilität der Walze zum Tragen bei gleichzeitiger erhöhter Verschleißfestigkeit und besserer Qualität der erzeugten Bahnmaterialien. Auch andere Anwendungen für eine solche Walze sind denkbar, beispielsweise bei Papier, Karton oder dergleichen.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im folgenden näher erläutert. In den Zeichnungen zeigen:
Fig. 1 einen Schnitt durch eine Walze mit drei Schichten und Bohrungen in der äußeren Schicht und
Fig. 2 zwei verschiedene Ausbildungen der Oberfläche der äußeren Schicht mit Bohrungen und Rillen.

### Detaillierte Beschreibung der Ausführungsbeispiele

In Fig. 1 ist eine Walze 11 im Schnitt dargestellt. Sie kann beispielsweise in einem Presswerk eingesetzt werden bei der Herstellung von Tissue-Material, relativ weichem Papier oder auch Karton, für die bei der Herstellung von Papier, Karton und Zellstoff benötigten Aufschlämmung von Faserstoffen.

Auf einen Stahlkern 13, der beliebig ausgebildet sein kann und an seinen nicht dargestellten Enden Wellenenden zur Lagerung aufweist, ist zuerst eine Zwischenschicht 15 aufgebracht. Sie weist eine Dicke von mehreren Millimetern auf und besteht aus Vollgummi. Auf die Zwischenschicht 15 ist die innere Schicht 20 aufgebracht durch Vulkanisieren. Sie weist eine Dicke von etwa 15mm auf. Auf die innere Schicht 20 wiederum ist die äußere Schicht 30 aufvulkanisiert mit einer Dicke von etwa 5mm. Anstelle Gummi könnte als Material hier auch Polyurethan verwendet werden.

Bei dem Ausführungsbeispiel bestehen sämtliche Schichten 15, 20 und 30 aus Vollgummi. Die Härten der Zwischenschicht 15 und der äußeren Schicht 30 liegen bei etwa 95° Shore A. Die Härte der weichen inneren Schicht 20 liegt bei etwa 70° Shore A.

Es ist zu erkennen, dass die äußere Schicht 30 Bohrungen 32 und Rillen 34 aufweist. Diese reichen zwar bis zur Zwischenschicht 20, dringen jedoch nicht in diese ein.

In der Draufsicht auf die Walze 11 nach Fig. 2 ist zu erkennen, wie die verteilten Bohrungen 32 und Rillen 34 aussehen können. Selbstverständlich sind hier auch andere Verteilungen möglich, beispielsweise bereichsweise nur Bohrungen oder nur Rillen. Bevorzugt wird jedoch eine über die gesamte Oberfläche der Walze 11 gleichmäßig ausgebildete Strukturierung der Bohrungen 32 bzw. Rillen 34. Die Bohrungen können einen Durchmesser von 1 bis 6 mm aufweisen. Blindbohrungen können 4 bis 200 mm tief sein. Die Rillen können eine Breite von 0,4 bis 2 mm aufweisen und 1 bis 5 mm tief sein. Die Stegbreite kann 1 bis 4 mm betragen.

Bei der Verwendung einer solchen Walze 11 zur Herstellung von beispielsweise Tissue-Material stehen also einerseits die Vorteile einer eher weichen und nachgiebigen Walze zur Verfügung, insbesondere wegen des vorgenannten breiteren Nips aufgrund der Nachgiebigkeit des Gesamtbelags der Walze 11. Dies ist insbesondere bei dem weichen und relativ voluminösen bzw. dicken Tissue-Material vorteilhaft. Andererseits wird durch die äußere Schicht 30 der entstehende Verschleiß begrenzt. Auch die während des Betriebs wichtigen Bohrungen 32 und Rillen 34 sind dadurch besser definierbar bzw. vorherbestimmbar, dass sie in die äußere harte Schicht 30 eingebracht werden.

## Patentansprüche

1. Entwässerungswalze (11) für die Entwässerung der für die Herstellung von Papier, Karton und Zellstoff benötigten Aufschlämmung von Faserstoffen, vorzugsweise von Papierstoff oder papierähnlichem Material, wobei die Walze (11) mehrere Schichten (15, 20, 30) aufweist, wobei auf eine relativ weiche innere Schicht (20) eine relativ harte und verschleißfeste äußere Schicht (30) aufgebracht ist, wobei die innere Schicht (20) und die äußere Schicht (30) aus Vollmaterial ohne Lufteinschlüsse bestehen, **dadurch gekennzeichnet, daß** die äußere Schicht (30) eine Härte von 80° bis 98° Shore A aufweist, insbesondere von 90° bis 98° Shore A.

2. Entwässerungswalze nach Anspruch 1, **dadurch gekennzeichnet, dass** die äußere Schicht (30) Bohrungen (32) und/oder Vertiefungen (34) aufweist, vorzugsweise mit einem Durchmesser von 1 bis 6 mm und/oder bei Blindbohrungen einer Tiefe von 4 bis 20 mm.

3. Entwässerungswalze nach Anspruch 2, **dadurch gekennzeichnet, dass** die Vertiefungen in Form von Rillen (34) vorliegen, vorzugsweise schräg zur Durchlaufrichtung des Bahnmaterials, wobei insbesondere die Rillen (34) 0,4 bis 2 mm breit sind und/oder 1 bis 5 mm tief sind, wobei vorzugsweise eine Stegbreite 1 bis 4 mm beträgt.

4. Entwässerungswalze nach Anspruch 2 oder 3, **dadurch gekennzeichnet, dass** die innere Schicht (20) frei ist von Bohrungen (32) und/oder Vertiefungen, wobei vorzugsweise Vertiefungen in Form von Rillen (34) ganz durch die äußere Schicht (30) gehen.

5. Entwässerungswalze nach einem der vorhergehenden Ansprüche, **dadurch gekennzeichnet, dass** zumindest die äußere Schicht (30) aus einem Material der folgenden Gruppe besteht: Kautschuk, Gummi, Polyurethan, vorzugsweise aus Vollgummi, wobei insbesondere die innere Schicht (20) aus demselben Material besteht wie die äußere Schicht (30).

6. Entwässerungswalze nach einem der vorhergehenden Ansprüche, **dadurch gekennzeichnet, dass** die innere Schicht (20) eine Härte von 40° bis 90° Shore A aufweist, vorzugsweise von 60° bis 85° Shore A.

7. Entwässerungswalze nach einem der vorhergehenden Ansprüche, **dadurch gekennzeichnet, dass** die äußere Schicht (30) eine Dicke von 2 bis 20 mm aufweist, vorzugsweise von 5 bis 10 mm.

8. Entwässerungswalze nach einem der vorhergehenden Ansprüche, **dadurch gekennzeichnet, dass** die innere Schicht (20) eine Dicke von 5 bis 50 mm aufweist, vorzugsweise 10 bis 20 mm.

9. Entwässerungswalze nach einem der vorhergehenden Ansprüche, **gekennzeichnet durch** einen inneren Metallkern (13) oder Metallkörper, der den Schichtaufbau trägt, wobei vorzugsweise zwischen Kern (13) und innerer Schicht (20) eine Zwischenschicht (15) vorgesehen ist, die insbesondere aus Gummi besteht.

10. Entwässerungswalze nach Anspruch 9, **dadurch gekennzeichnet, dass** die Zwischenschicht (15) eine Shore-Härte über derjenigen der inneren Schicht (20) aufweist, wobei vorzugsweise die Zwischenschicht dünner ist als die innere Schicht.

11. Entwässerungswalze nach einem der vorhergehenden Ansprüche, **dadurch gekennzeichnet, dass** die Schichten (15, 20, 30) zusammenvulkanisiert sind.

## Claims

1. Dewatering roll (11) for dewatering the suspension of fibrous materials needed for the production of paper, board and pulp, preferably of paper stock or paper-like material, the roll (11) having a plurality of layers (15, 20, 30), a relatively hard and wear-resistant outer layer (30) being applied to a relatively soft inner layer (20), the inner layer (20) and the outer layer (30) consisting of solid material without air inclusions, **characterized in that** the outer layer (30) has a hardness of 80° to 98° Shore A, in particular of 90° to 98° Shore A.

2. Dewatering roll according to Claim 1, **characterized in that** the outer layer (30) has drilled holes (32) and/or depressions (34), preferably having a diameter of 1 to 6 mm and/or, in the case of blind drilled holes, a depth of 4 to 20 mm.

3. Dewatering roll according to Claim 2, **characterized in that** the depressions are present in the form of grooves (34), preferably at an angle to the passage direction of the web material, in particular the grooves (34) being 0.4 to 2 mm wide and/or 1 to 5 mm deep, a land width preferably amounting to 1 to 4 mm.

4. Dewatering roll according to Claim 2 or 3, **characterized in that** the inner layer (20) is free of drilled holes (32) and/or depressions, depressions in the form of grooves (34) preferably going completely through the outer layer (30).

5. Dewatering roll according to one of the preceding claims, **characterized in that** at least the outer layer (30) consists of a material from the following group: natural rubber, synthetic rubber, polyurethane, preferably of solid synthetic rubber, in particular the inner layer (20) consisting of the same material as the outer layer (30).

6. Dewatering roll according to one of the preceding claims, **characterized in that** the inner layer (20) has a hardness of 40° to 90° Shore A, preferably of 60° to 85° Shore A.

7. Dewatering roll according to one of the preceding claims, **characterized in that** the outer layer (30) has a thickness of 2 to 20 mm, preferably of 5 to 10 mm.

8. Dewatering roll according to one of the preceding claims, **characterized in that** the inner layer (20) has a thickness of 5 to 50 mm, preferably of 10 to 20 mm.

9. Dewatering roll according to one of the preceding claims, **characterized by** an inner metal core (13) or metal body which carries the layer structure, an intermediate layer (15), which consists in particular of synthetic rubber, preferably being provided between core (13) and inner layer (20).

10. Dewatering roll according to Claim 9, **characterized in that** the intermediate layer (15) has a Shore hardness above that of the inner layer (20), the intermediate layer preferably being thinner than the inner layer.

11. Dewatering roll according to one of the preceding claims, **characterized in that** the layers (15, 20, 30) are vulcanized together.

## Revendications

1. Rouleau d'essorage (11) pour l'essorage de la suspension de pâte de cellulose nécessaire pour la fabrication de papier, de carton et de cellulose, de préférence de matière de papier ou de matériau analogue au papier, le rouleau (11) comportant plusieurs couches (15, 20, 30), dans lequel, sur une couche interne relativement molle (20), est appliquée une couche externe (30) relativement dure et résistant à l'usure, dans lequel la couche interne (20) et la couche externe (30) consistent en un matériau plein sans inclusion d'air, **caractérisé en ce que** la couche externe (30) présente une dureté de 80° à 98° Shore A, en particulier de 90° à 98° Shore A.

2. Rouleau d'essorage selon la revendication 1, **caractérisé en ce que** la couche externe (30) présente des alésages (32) et/ou des dépressions (34), de préférence d'un diamètre de 1 à 6 mm, et/ou, dans le cas d'alésages borgnes, d'une profondeur de 4 à 20 mm.

3. Rouleau d'essorage selon la revendication 2, **caractérisé en ce que** les dépressions se présentent sous la forme de rainures (34), de préférence de façon oblique à la direction de défilement du matériau en bande, dans lequel en particulier les rainures (34) ont une largeur de 0,4 à 2 mm et/ou ont une profondeur de 1 à 5 mm, dans lequel, de préférence, une largeur hors tout de 1 à 4 mm.

4. Rouleau d'essorage selon la revendication 2 ou 3, **caractérisé en ce que** la couche interne est exempte d'alésages (32) et/ou de dépressions, dans lequel, de préférence, les dépressions se présentent sous la forme de rainures (34) qui traversent complètement la couche externe (30).

5. Rouleau d'essorage selon l'une des revendications précédentes, **caractérisé en ce qu'**au moins la couche externe (30) consiste en un matériau du groupe suivant : caoutchouc, gomme, polyuréthane, de préférence caoutchouc plein, dans lequel, en particulier, la couche interne (20) consiste en le même matériau que la couche externe (30).

6. Rouleau d'essorage selon l'une des revendications précédentes, **caractérisé en ce que** la couche interne (20) présente une dureté de 40° à 90° Shore A, de préférence de 60° à 85° Shore A.

7. Rouleau d'essorage selon l'une des revendications précédentes, **caractérisé en ce que** la couche externe (30) présente une épaisseur de 2 à 20 mm, de préférence de 5 à 10 mm.

8. Rouleau d'essorage selon l'une des revendications précédentes, **caractérisé en ce que** la couche interne (20) présente une épaisseur de 5 à 50 mm, de préférence de 10 à 20 mm.

9. Rouleau d'essorage selon l'une des revendications précédentes, **caractérisé par** un noyau métallique interne (30) ou corps métallique qui supporte la structure de couche, dans lequel, de préférence entre le noyau (13) et la couche interne (20), est prévue une couche intermédiaire (15) qui consiste en particulier en caoutchouc.

10. Rouleau d'essorage selon la revendication 9, **caractérisé en ce que** la couche intermédiaire (15) présente une dureté Shore au-dessus de celle de la couche interne (20), dans lequel, de préférence, la couche intermédiaire est plus fine que la couche interne.

11. Rouleau d'essorage selon l'une des revendications précédentes, **caractérisé en ce que** les couches (15, 20, 30) sont vulcanisées ensemble.
